# EUROPÄISCHE PATENTSCHRIFT

(11) **EP 0 035 960 B1**
(45) Veröffentlichungstag und Bekanntmachung des Hinweises auf die Patenterteilung: **26.09.1984**
(21) Anmeldenummer: 81730032.0
(22) Anmeldetag: 11.03.1981
(51) Int. Cl.: G08G 1/015

(54) **Verfahren und Vorrichtung zur Unterscheidung von Fahrzeugen unterschiedlicher Bauart im Strassenverkehr**
Method and device for the distinction of vehicles of different constructions in road traffic
Méthode et dispositif pour la distinction des véhicules de construction différente dans le trafic routier

(30) Priorität: 11.03.1980 DE 3009679
(43) Veröffentlichungstag der Anmeldung: 16.09.1981
(73) Patentinhaber: ELMEG GmbH Kommunikationstechnik, D-31228 Peine (DE)
(72) Erfinder: Drieschner, Hans-Peter, D-3150 Peine (DE)
(74) Vertreter: Christiansen, Henning, Dipl.-Ing.

## Beschreibung

Die Erfindung betrifft ein Verfahren zur Unterscheidung von Fahrzeugen unterschiedlicher Bauart im Straßenverkehr mittels einer in der Fahrbahn eingelassenen Induktionsschleife sowie eine Vorrichtung zur Durchführung des Verfahrens.

Es sind verschiedene Verfahren und Vorrichtungen bekannt, welche eine Unterscheidung verschiedener Fahrzeugarten auf einem Fahrstreifen unabhängig von deren Geschwindigkeit ermöglichen. Die bisher bekannten, mit Induktionsschleifen arbeitenden Systeme benötigen jedoch jeweils zwei in Fahrtrichtung hintereinander angeordnete Schleifen, um die Fahrzeuglänge als von der Fahrgeschwindigkeit unabhängige Bezugsgröße zu gewinnen.

Ein das Schleifenfeld überfahrendes Fahrzeug erzeugt dabei in beiden Detektoren nacheinander Verstimmungssignale, die ein elektrisches Maß für die Verteilung der Metallmassen des Fahrzeugs, beeinflußt von der Bodenfreiheit, bilden. Jede der beiden an je eine Schleife angeschlossenen Detektorschaltungen gibt - entsprechend der Verweilzeit des Fahrzeugs über der Schleife - Ausgangsimpuls ab, wobei die beiden Ausgangsimpulse gegeneinander zeitlich versetzt sind. Die zeitliche Versetzung ist von dem Abstand abhängig, mit dem die beiden Schleifen in Fahrtrichtung hintereinander in der Fahrspur eingelassen sind.

Als zusätzliche Größe - insbesondere zur Unterscheidung von Fahrzeugen im Grenzbereich - wird als Maß für die Bodenfreiheit die Schleifenverstimmung einer nachgeschalteten logischen Auswertung zugeführt (DE-B-1944031), um Pkw und Klein-Lkw, welche ungefähr die gleiche Länge aufweisen, auseinanderhalten zu können.

Nachteilig ist dabei, daß jeweils zwei Schleifen mit den zugehörigen Detektorschleifen je Fahrstreifen benötigt werden. Da die Kosten für die Schleifenverlegung in der Fahrbahn wegen der damit verbundenen Bauarbeiten beträchtlich sind, ist die Anordnung mehrerer Schleifen je Fahrstreifen recht kostspielig. Da die Schleifenabstände an den Verlegungsorten unterschiedlich sein können, sind zusätzliche Mittel erforderlich, welche bei Installation oder bei Austausch von Geräteteilen im Zusammenhang mit Wartungsarbeiten einen Abgleich ermöglichen. Außerdem kann ein versehentlicher falscher Abgleich auch zu fehlerhaften Meßergebnissen führen.

Weiterhin ist es aus SIEMENS-ZEITSCHRIFT, Band 44, Nr. 2, Februar 1970, S. 61-65, Erlangen, DE ; P. Lingenfelser et al. : « Schleifendetektoren zum Messen des Straßenverkehrs (S. 63, linke Spalte, letzter Absatz ; S. 64, rechte Spalte, Absatz 2), bekannt, auch mit Ein-Schleifen-Detektoren Lkw mit Anhänger von anderen Fahrzeugen zu unterscheiden. Diese Art der Erfassung beruht aber auf einem Erkennen der « Lücke » zwischen Lkw und Anhänger und ist deshalb nicht allgemein zur Fahrzeugartenunterscheidung geeignet.

Der in Anspruch 1 angegebenen Erfindung liegt die Aufgabe zugrunde, unter Vermeidung der genannten Nachteile ein Verfahren zur Fahrzeugartenunterscheidung anzugeben, welches mit nur einer Schleife auskommt und eine Unterscheidung der einzelnen Fahrzeugarten in mehrere Klassen ermöglicht.

Die Erfindung geht aus von der Erkenntnis, daß die Kurven der Schleifenverstimmung je nach Fahrzeugart einen unterschiedlichen charakteristischen Verlauf haben, der am besten durch Auswertung ihrer Symmetrieeigenschaften - bezogen auf das erste Maximum des Betrages der Schleifenverstimmung - zum Erkennen der Fahrzeugart benutzt werden kann. Dabei ist es für die Auswertung grundsätzlich ohne Belang, ob die Zeiten zwischen dem Beginn bzw. dem Ende des Überschreitens einer vorgegebenen Mindestschleifenverstimmung und dem Maximalwert untereinander oder eine dieser Zeiten mit der Gesamtzeit der Überschreitung einer vorgegebenen Schleifenverstimmung ins Verhältnis gesetzt werden. Rein anschaulich bildet dabei die Zeitdauer (Einfahrzeit) zwischen dem Erreichen einer ersten Mindestverstimmung und dem Betrag des ersten Verstimmungsmaximums die Zeitdauer, die vergeht, bis ein Fahrzeug nach dem ersten Auslösen der der Schleife nachgeschalteten Detektorschleife den Punkt erreicht, in der wesentliche Teile der Fahrzeugmetallmassen den Schleifenbereich überdeckt. Da der weitaus überwiegende Teil der heute im Straßenverkehr verwendeten Fahzeugtypen eine gleichförmige Konstruktion aufweist (Übereinstimmung der Pkw-Karosserieformen in der vorderen Hälfte, Lkw in Frontlenkerbauweise), gibt die Verteilung der Fahrzeugmassen nach dem genannten Maximum ein ausgezeichnetes Unterscheidungskriterium ab.

Das erfindungsgemäße Verfahren läßt sich - auch unabhängig von einer Vorrichtung zur Unterscheidung von Fahrzeugen unterschiedlicher Bauart - vorteilhaft zur Geschwindigkeitsmessung von Fahrzeugen im Straßenverkehr verwenden. Dabei wird von der Tatsache Gebrauch gemacht, daß die Zeit vom ersten Ansprechen des Schleifendetektors bis zum ersten Maximum der Verstimmung für verschiedene Fahrzeuge - mindestens aber für Fahrzeuge der selben Kategorie, d. h. Fahrzeuge, welche die selbe Größenordnung der Unsymmetrie der Verstimmungskurve aufweisen - bezogen auf die Fahrzeugabmessungen verhältnismäßig konstant ist. Diese Größe stellt also eine Längenbezugsgröße dar, so daß die ermittelte Zeit zwischen den beiden Werten umgekehrt proportional zur Fahrgeschwindigkeit des Fahrzeugs ist und als Grundlage der Geschwindigkeitsmessung dienen kann.

Weiterhin wird zur Erhöhung der Genauigkeit der Geschwindigkeitsermittlung, bei der es bei der allgemeinen Verkehrsüberwachung - im Gegensatz von polizeilich durchgeführten Geschwindigkeitsüberwachungsmaßnahmen - lediglich auf das Erkennen von Durchschnittswerten und Tendenzen (beispielsweise bezüglich einer möglicherweise bevorstehenden Staubildung) ankommt, eine verbesserte Genauigkeit erzielt werden kann. Dabei wird von der Erkenntnis ausgegangen, daß bei größerer Verkehrsdichte alle Fahrzeuge einer Spur im wesentlichen die selbe Fahrgeschwindigkeit aufweisen müssen und eine individuelle Geschwindigkeitsermittlung damit überflüssig ist, wobei durch Meßungenauigkeiten verursachte Fehlmessungen sogar zu Fehlinterpretationen führen müßten.

Bei großer Verkehrsdichte, welche durch die Zeitdauer, die zwischen zwei aufeinanderfolgenden Fahrzeugen vergeht, bestimmt wird, werden lediglich noch diejenigen Fahrzeuge zur Bestimmung der für alle Fahrzeuge einheitlichen Fahrgeschwindigkeit herangezogen, bei denen die Wahrscheinlichkeit von Fehlmessungen am geringsten ist, d. h. diejenigen, welche innerhalb der ermittelten Fahrzeugkategorie die geringsten Längenabweichungen aufweisen. Bei der Wahl der zur « Eichung herangezogenen Fahrzeuge können die örtlichen Gegebenheiten in Form des Anteils einer bestimmten Fahrzeugkategorie am Gesamtverkehr im Hinblick auf eine ausreichende Häufigkeit von echten Messungen oder aber gesetzliche Regelungen in Betracht gezogen werden, welche zum Beispiel eine maximale Länge für Lastzüge enthalten, so daß dann die längsten auftretenden Zeiten, welche innerhalb des Verkehrsflusses gemessen werden, derartigen Fahrzeugen mit Maximallänge zugeordnet werden, wobei deren Länge dann genau bekannt ist und damit eine entsprechend exakte Festlegung der Geschwindigkeit aller Fahrzeuge auf dem Fahrstreifen mit großer Verkehrsdichte ermöglicht.

Bei vorteilhaften Weiterbildungen der Erfindung wird als zusätzliche Größe zur Fahrzeugunterscheidung - insbesondere im Bereich Pkw/Klein-Lkw - das Maß der Schieifenverstimmung als zusätzliche Auswertungsgröße hinzugezogen.

Als Vorrichtung zur Durchführung des erfindungsgemäßen Verfahrens lassen sich in vorteilhafter Weise Speicher verwenden, welche in der Zeit, die vom Ansprechen bis zum Erreichen des ersten Maximums vergeht, mit einer vorgegebenen Intensität (Taktgeschwindigkeit bei Zählern, Strom bei Kondensatoren als Speicherelementen, etc.) gefüllt werden und nach Überschreiten des Maximums mit einer Intensität entleert werden, welche zu der Einspeicherintensität in einem vorgegebenen Sollverhältnis steht. Je nachdem, ob beim Unterschreiten der zum Ansprechen der der Schleife nachgeschalteten Detektorschleife notwendigen Verstimmung gegen Ende des Passierens der Schleife der Speicher schon entladen ist oder noch eine Restladung enthält, wird entschieden, ob eine vorgegebene zur Diskrimination zwischen zwei Fahrzeugarten festgelegte Grenze über- oder unterschritten ist. Eine entsprechende Schaltung, bei der das Umladen von Speichern im Zusammenhang mit Fahrzeuglängenkriterien zur Unterscheidung herangezogen wird, ist aus der DE-B-1942160 bekannt, wobei hier im Zusammenhang mit der bekannten Zwei-Schleifen-Methode ein gänzlich anderer Quotient, nämlich das Verhältnis der Anwesenheitszeit des Fahrzeugs über einer der Schleifen zu der Differenz der Ansprechzeiten zwischen zwei in Fahrtrichtung hintereinander verlegten Schleifen, ausgewertet wird. Die Quotientenbildung bei dem erfindungsgemäßen Verfahren kann je nach der verwendeten Schaltungsart ebenfalls vorteilhaft rechnerisch ermittelt werden oder auf andere Arten, welche bei Analog-oder Digitalschaltungen die Bildung eines Quotienten ermöglichen, wie beispielsweise durch die Verwendung von Logikschaltungen, bei denen in Abhängigkeit von einem erreichten Zählerstand ein Speicherplatz in einem Festwertspeicher adressiert wird, der das jeweilige Rechenergebnis enthält. Bei derartigen Logikschaltungen, welche die Ergebnisse nach Art von « Tabellen" enthalten, können in vorteilhafter Weise durch weitere Meßergebnisse über ein Ändern einzelner Bits der Adresse jeweils andere Speicherbereiche adressiert werden, deren Speicherinhalte den veränderten Eingabebedingungen entsprechen.

Ein vorteilhaftes Ausführungsbeispiel der Erfindung ist in den Zeichnungen dargestellt und wird nachfolgend näher beschrieben. Es zeigen :
Figur 1 verschiedene Zeitdiagramme, welche die bei dem erfindungsgemäßen Verfahren auftretenden Schleifenverstimmungen und die daraus hergeleiteten Impulse darstellen,
Figur 2 Zeitdiagramme der von verschiedenen Fahrzeugarten hervorgerufenen Verstimmungen,
Figur 3 eine Schaltung zur Durchführung des erfindungsgemäßen Verfahrens in Blockdarstellung sowie,
Figur 4 eine Zusatzschaltung zu der in Fig. 3 dargestellten Schaltung, welche die Messung der Fahrzeuggeschwindigkeit ermöglicht.

In Figur 1 ist oben die Schleifenverstimmung ΔL in Abhängigkeit von der Zeit t beim Passieren eines Kraftfahrzeugs dargestellt. (Da die Metallmasse eines Fahrzeugs beim Passieren eine Verringerung der Induktivität bewirkt, ist die Verstimmung im negativen Bereich des Diagramms dargestellt.) Direkt darunter ist der differenzierte Verlauf dL/dt der Verstimmungskurve dargestellt, der im Maximum der Verstimmungskurve gleich Null ist. Aus dem negativen Bereich des differenzierten Kurvenverlaufs wird ein darunter dargestellter Impuls gebildet, dessen zeitliche Dauer der « Einfahrzeit » t, entspricht, d. h. der Zeit, die vom Ansprechen der der Schleife nachgeschalteten Detektorschaltung bis zum Erreichen des ersten Maximums der Verstimmung vergeht. Weiterhin ist in Figur 1 unten ein weiterer Impuls wiedergegeben, welcher der Gesamtdauer tp der Zeit entspricht, in der die Verstimmung einen vorgegebenen Schwellenwert überschreitet.

In Figur 2 sind nun untereinander die unterschiedlichen Verstimmungskurven für einen Pkw (oben), einen Lkw (Mitte) und ein Lkz (Lastkraftzug, unten) dargestellt. Die Verstimmungskurven sind dabei so normiert, daß die Zeit tₓ für alle drei Verläufe konstant ist. (Tatsächlich ist der Verlauf dieser Kurven einerseits von der Fahrzeuggeschwindigkeit und andererseits von den Längenverhältnissen des Fahrzeugs abhängig.) Während sich bei Pkw ein vorwiegend symmetrischer Verlauf ergibt, ist - bedingt durch die Länge der Ladefläche und einen eventuellen Anhänger - die Verstimmung bei Lkw bzw. Lkz unsymmetrisch, d. h. die Schleifenverstimmung ist bei dem hinteren Teil des Fahrzeugs bzw. Anhänger geringer als im Maximum, welches aufgrund der konstruktiven Verteilung der Metallmassen ungefähr im Bereich der Vorderachse des Fahrzeugs erreicht wurde.

Bei dem in Figur 3 dargestellten Ausführungsbeispiel in Blockdarstellung ist die Signalverarbeitung in schematisierter Form wiedergegeben.

Eine in der Fahrbahn verlegte Schleife 1 ist mit einer üblichen Detektorschaltung 2 verbunden, welche ein der Schleifenverstimmung proportionales Signal ΔL abgibt. Dabei wird bei den bekannten Schaltungen eine mit der Induktivitätsänderung der Schleife 1 einhergehende Änderung der Frequenz oder Phasenlage eines eingespeisten Wechselspannungssignals ausgewertet.

Durch eine erste Schmitt-Trigger-Schaltung 3 wird ein Signal abgegeben, wenn die Schleifenverstimmung einen vorgegebenen Wert überschreitet (Zeit tp in Figur 1, unten), während durch eine zweite, einer einen Kondensator C enthaltenden Differenzschaltung 4 nachgeschaltete Schmitt-Trigger-Schaltung 5 ein Signal abgegeben wird, solange die Schleifenverstimmung nach Einfahrt eines Fahrzeugs in den Meßbereich der Schleife noch zunimmt (Zeit tₓ in Figur 1). Über Logikschaltungen 6 und 7 werden die eingehenden Signale so miteinander verknüpft, daß ein Schalter 8 während der « Einfahrzeit über Widerstände R1 bis R3 die einzelnen durch Kondensatoren in Operationsverstärkerschaltungen gebildeten Speicherelemente in einer Speichereinheit 9 mit einer vorgegebenen Intensität (Strom) auflädt.

Die Widerstände R1 bis R3 sind bei dem dargestellten Ausführungsbeispiel gleich groß. Ist das erste Maximum der Verstimmung überschritten, so werden über einen Schalter 10 die Kondensatoren in der Speichereinheit 9 über Widerstände R1' bis R3' entladen. Die Werte der Widerstände R1 zu R1', R2 zu R2' und R3 zu R3' entsprechen den Verhältniszahlen derjenigen Unsymmetrien tₓ zu tp-ₓ, die die Grenzwerte zwischen den jeweils auszugebenden Fahrzeugarten bilden. (Werden zwischen drei auszuwertenden Fahrzeugarten wie in dem in Figur 2 dargestellten Beispiel die Grenzen von tx zu tp beispielsweise zu 0,55 und 0,3 gewählt, so kann die dritte Speichereinheit mit den Widerständen R3 und R3' dazu dienen, ein kleinstes oder ein größtes Verhältnis von tₓ zu tp von beispielsweise 0,1 oder 0,7 festzulegen, welches eine Grenze für Unsymmetrien in der Verstimmung darstellt, für die eine Auswertung noch vorgenommen wird.) Auf diese Weise können Fehlmessungen z. B. bei Anfahr- oder Haltevorgängen in Fahrzeugstaus vermieden werden.

Die Speichereinheit 9 wird durch - nicht dargestellte - Zusatzmittel jeweils in einen Ausgangszustand versetzt, wenn die Anwesenheit eines Fahrzeugs im Erfassungsbereich der Schleife beendet ist, d. h. die Schleifenverstimmung unterhalb des Ansprechwertes liegt. Die Ausgangssignale der Speichereinheit 9 werden einer Impedanzwandlerschaltung 11 zugeführt, deren Ausgänge mit einem Digital-Speicher 12 verbunden sind, welche die Zustände der Speicher in der Speichereinheit 9 festhält, wenn die Schleifenverstimmung den Ansprechpegel wieder unterschreitet. Jeder zu diesem Zeitpunkt entladene Speicher bedeutet, daß durch Überschreiten der Zeitdauer tp-ₓ, die zwischen zwei Fahrzeugkategorien festgelegte Grenze überschritten wurde, es sich also nicht um einen Pkw, sondern um einen Lkw bzw. Lkz handelte. Ein Zurücksetzen des Digital-Speichers 12 erfolgt am Ende der durch die Verzögerungsschaltung 17 vorgegebenen Auswertezeit.

Der Absolutbetrag der Schleifenverstimmung wird außerdem mit einer Differenzspannung U_{ref} verglichen, so daß mittels einer Komparatorschaltung 13 ein Maß für die Bodenfreiheit der Fahrzeuge erhalten wird. Die Ausgänge der Komparatorschaltung 13 sind mit einem weiteren Digital-Speicher 14 verbunden, welcher die jeweiligen Vergleichsergebnisse für ein Fahrzeug festhält. Die Ausgänge der Speichereinheiten 12 und 14 sind ihrerseits an Eingänge einer weiteren Logikschaltung 15 angeschlossen, die die jeweilige Fahrzeugart nach den vorgegebenen Unterscheidungskriterien bezüglich Symmetrie der Schleifenverstimmung und dem Absolutwert der erreichten Schleifenverstimmung ausgibt und einer Anzeige- bzw. Speichereinheit 16 zuführt. Die Auswertung erfolgt durch eine Verzögerungsschaltung 17 erst jeweils eine vorgegebene Zeitdauer verspätet, nachdem das Fahrzeug den Erfassungsbereich der Schleife verlassen hat, um eine von der Messung unabhängige Auswertung zu gewährleisten.

Da bei kleinen Gechwindigkeiten die mit Anfahr- und Bremsvorgängen verbundenen Beschleunigungen wegen der dabei wirksam werdenden Integration eine maximale Auswirkung auf die ermittelten Ein- bzw. Ausfahrzeiten haben, treten hier - wie auch die den bekannten Zwei-Schleifen-Verfahren - die größten Meßfehler auf. Bei einer bevorzugten - nicht dargestellten - Ausführungsform der Erfindung werden solche Messungen von der Auswertung ausgeschlossen, bei denen die Einfahrzeit tₓ einen vorgegebenen Wert (entsprechend einer Mindestgeschwindigkeitsgrenze) überschreitet.

In Figur 4 ist eine Ergänzungsschaltung für die in Figur 3 dargestellte Anordnung wiedergegeben, welche es ermöglicht, mit einer nur einschleifigen Anordnung auch die Geschwindigkeit von Fahrzeugen im Straßenverkehr zu ermitteln. Grundsätzlich wird dabei eine angenommene Bezugslänge x durch eine gemessenen Anwesenheitszeit t geteilt, wobei hier das Ausgangssignal des Schalters 8 in Figur 3 ein Maß für die Zeitdauer tₓ darstellt, die vom ersten Erfassen des Fahrzeugs durch den Schleifendetektor bis zum Eintauchen seiner maximalen Metallmasse in den Erfassungsbereich vergeht. Über eine Recheneinheit 17, die entweder über einen entsprechend programmierten Rechner verfügt oder aber durch Aufsuchen von Tabellenwerten in einem Speicher die Division v = x/tₓ durchführt, wird die Fahrgeschwindigkeit bei einer einfachen Ausführung unter der Voraussetzung ermittelt, daß ein Mittelwert für die « Einfahrlänge x, die bei den Fahrzeugen durchschnittlich vom ersten Ansprechen bis zum Erreichen des Maximums der Verstimmung des Detektors zurückgelegt wird, angegeben werden kann. Bei einer verfeinerten Ausführung wird bei der Auswertung in der Einheit 17 mit Hilfe von UND-Gattern 18, 19 oder 20 jeweils ein unterschiedlicher Längenbezugswert für diese zugrundegelegt, je nachdem, welche Fahrzeugart von der Vorrichtung zur Fahrzeugartenunterscheidung ermittelt wurde und entsprechend in der Speichereinheit 12 festgehalten ist.

Eine Verzögerungseinheit 21 sorgt dabei dafür, daß die Ermittlung der Geschwindigkeit v erst dann vorgenommen wird, wenn die Fahrzeugart bereits feststeht. Anstelle der « Einfahrzeit » kann bei einer anderen Ausführung der Erfindung auch die gesamte Anwesenheitszeit tp eines Fahrzeugs im Erfassungsbereich der Schleife zur Ermittlung der Geschwindigkeit unter Berücksichtigung einer durchschnittlichen Fahrzeuglänge für die jeweilige Fahrzeugkategorie herangezogen werden, wobei die Kurvenverläufe in der Einheit 17 entsprechend angepaßt sein müssen. (In diesem Fall ist anstelle des Ausgangs des Schalters 8 der Ausgang des Schmitt-Triggers 3 mit dem Eingang der Verzögerungsschaltung 21 zu verbinden.)

Ein Verkehrsdichte-Analysator 22, der beispielsweise ein retriggerbares Mono-Flop enthält und an seinem Ausgang ein Signal abgibt, sobald der zeitliche Abstand zwischen aufeinanderfolgenden Fahrzeugen so gering ist, daß das Monoflop nicht mehr in seinen Ausgangszustand gelangen kann, den es einnimmt, wenn kein ein Fahrzeug anzeigendes Signal am Ausgang des Schmitt-Triggers 3 erscheint, ist dem Ausgang des Schmitt-Triggers 3 nachgeschaltet. Über ein UND-Gatter 23 wird daraufhin die für einen Pkw ermittelte Geschwindigkeit, die auch für die diesem in dichtem Abstand folgenden Fahrzeuge, die nicht Pkw sind, übernommen werden soll, von der Einheit 17 in einen Speicher 24 überführt und dort festgehalten. Bei in kleinen Abständen folgenden Nicht-Pkw wird über ein ODER-Gatter 25 und ein UND-Gatter 26, dessen zweiter Eingang von dem Verkehrsdichte-Analysator 22 angesteuert wird, ein Schalter 27 derart gesetzt, daß der Ausgang des Speichers 24 mit dem Ausgang der Ausgabe für die Geschwindigkeit verbunden ist, so daß für die nachfolgenden Nicht-Pkw die zuvor ermittelte Geschwindigkeit des Pkw zugrundegelegt wird.

Da der Abstand zwischen aufeinanderfolgenden Fahrzeugen, welche gleiche Geschwindigkeit haben, sich etwa mit dem Quadrat der Geschwindigkeit vergrößert, wird bei der dargestellten Ausführung mit zunehmender Geschwindigkeit des Verkehrsflusses auch die Zeit des Abstands aufeinanderfolgender Fahrzeuge, von der ab die Geschwindigkeit als gleich angenommen wird, vergrößert. Dazu ist vom Ausgang v in der wiedergegebenen Anordnung schematisch eine Verbindung zum Verkehrsdichte-Analysator 22 dargestellt, welche die Zeitkonstante des darin enthaltenen Mono-Flops im angegebenen Sinne verändert. Damit sind die Grenzabstandszeiten für die Annahme eines Verkehrsflusses mit konstanter Geschwindigkeit ihrerseits eine Funktion der Geschwindigkeit des Verkehrsflusses.

## Patentansprüche

1. Verfahren zur Unterscheidung von Fahrzeugen unterschiedlicher Bauart im Straßenverkehr mittels einer einzigen in der Fahrbahn eingelassenen Induktionsschleife (1) durch Auswertung der einen vorgegebenen Ansprechwert überschreitenden Schleifenverstimmung (AL), dadurch gekennzeichnet, daß die relative zeitliche Lage (tx; tp-,J des beim Passieren eines Fahrzeugs erreichten ersten Maximums der Schleifenverstimmung in Bezug auf Beginn und Ende der Gesamtdauer (tp) des Überschreitens des vorgegebenen Ansprechwerts quantitativ gemessen und als Unterscheidungskriterium herangezogen wird.

2. Verfahren nach Anspruch 1, dadurch gekennzeichnet, daß die Zeit (t,J vom Überschreiten des vorgegebenen Ansprechwertes bis zum ersten Maximum der Schleifenverstimmung und die Zeitdauer, welche vom ersten Maximum der Schleifenverstimmung bis zum Ende des Überschreitens des vorgegebenen Ansprechwertes vergeht, untereinander oder jeweils einzeln ins Verhältnis gesetzt werden zu der Gesamtzeitdauer (tp), in der die Schleifenverstimmung den vorgegebenen Ansprechwert überschreitet.

3. Verfahren nach Anspruch 2, dadurch gekennzeichnet, daß, wenn das Verhältnis der Zeit (tₓ) vom Überschreiten des vorgegebenen Ansprechwertes bis zum ersten Maximum der Schleifenverstimmung zu der Gesamtzeitdauer (tp), in der die Schleifenverstimmung den vorgegebenen Ansprechwert überschreitet, größer ist als im wesentlichen 0,55, das Vorhandensein eines Personenkraftwagen (Pkw) angezeigt wird, daß, wenn das Verhältnis der Zeit (tj vom Überschreiten des vorgegebenen Ansprechwertes bis zum ersten Maximum der Schleifenverstimmung zu der Gesamtzeitdauer (tp), in der die Schleifenverstimmung den vorgegebenen Ansprechwert überschreitet, im wesentlichen zwischen 0,3 und 0,55 liegt, das Vorhandensein eines Lastkraftwagen (Lkw) angezeigt wird und/oder daß, wenn das Verhältnis der Zeit (tJ vom Überschreiten des vorgegebenen Ansprechwertes bis zum ersten Maximum der Schleifenverstimmung zu der Gesamtzeitdauer (tp), in der die Schleifenverstimmung den vorgegebenen Ansprechwert überschreitet, im wesentlichen kleiner ist als 0,3, das Vorhandensein eines Lastkraftzuges (Lkz) angezeigt wird.

4. Verfahren nach einem der vorangehenden Ansprüche, dadurch gekennzeichnet, daß zur Unterscheidung von Fahrzeugen in Grenzbereichen zusätzlich der Grad der Schleifenverstimmung als Maß für die Bodenfreiheit ausgewertet wird.

5. Verfahren nach einem der vorangehenden Ansprüche, dadurch gekennzeichnet, daß zur Ermittlung der Geschwindigkeit (v) eines Fahrzeugs eine feste Längenbezugsgröße mit der Zeit (tₓ) vom Überschreiten des vorgegebenen Ansprechwertes bis zum ersten Maximum der Schleifenverstimmung ins Verhältnis gesetzt wird.

6. Verfahren nach einem der vorangehenden Ansprüche, dadurch gekennzeichnet, daß zur Ermittlung der Geschwindigkeit (v) eines Fahrzeugs eine Längenbezugsgröße, die für die ermittelte Fahrzeugart einen Durchschnittswert darstellt, mit der Zeit (tJ vom Überschreiten des vorgegebenen Ansprechwertes bis zum ersten Maximum der Schleifenverstimmung oder mit der Gesamtzeitdauer (tp), in der die Schleifenverstimmung einen vorgegebenen Ansprechwert überschreitet, ins Verhältnis gesetzt wird.

7. Verfahren nach Anspruch 6, dadurch gekennzeichnet, daß sobald der zeitliche Abstand aufeinanderfolgender Fahrzeuge einen vorgegebenen Wert unterschreitet, nur noch die Geschwindigkeit der Fahrzeuge derjenigen Kategorie (n), deren Längen innerhalb der betreffenden Fahrzeugkategorie erfahrungsgemäß relativ die geringsten Abweichungen aufweisen, als Geschwindigkeit für alle Fahrzeuge angezeigt wird.

8. Verfahren nach Anspruch 7, dadurch gekennzeichnet, daß der vorgegebene Abstandswert in Abhängigkeit von einer bzw. dem Mittelwert mehrerer vorher ermittelten Geschwindigkeiten verändert wird.

9. Vorrichtung zur Durchführung des Verfahrens nach einem der vorangehenden Ansprüche, dadurch gekennzeichnet, daß als Diskriminationsmittel eine Speicherschaltung (9) vorgesehen ist, welche für eine der ins Verhältnis zu setzenden Zeitdauern mit konstanter Intensität gefüllt wird und für die andere (später beginnende) Zeitdauer mit konstanter Intensität entleert wird, wobei sich die Intensitäten wie das Verhältnis verhalten, welches die Grenze zwischen zwei anzuzeigenden Fahrzeugarten bildet und das Unterscheidungskriterium darin besteht, ob nach Ende der zweiten Zeitdauer der Speicher bereits vollständig geleert ist oder noch eine Restfüllung enthält.

10. Vorrichtung nach Anspruch 9, dadurch gekennzeichnet, daß der Speicher (9) aus einem elektrischen Kondensator besteht, der mit Stromstärken entsprechend den Intensitäten ge- bzw. entladen wird, und eine nachgeschaltete Spannungsdiskriminatorschaltung (11) eine vorhandene Restladung anzeigt.

## Claims

1. A method of distinguishing between vehicles of different types in traffic by means of a single induction loop (1) let into the carriageway, by evaluating the loop detuning (AL) exceeding a preset response value, characterised in that the relative positions (tₓ ; tp-ₓ) in time, relative to the beginning and end of the total period (tp) during which the preset response value is exceeded, of the first maximum of the loop detuning reached during the passage of a vehicle are measured quantitatively and are used as a distinguishing criterion.

2. A method as claimed in Claim 1, characterised in that the time (tJ from first exceeding the preset response value until the first maximum of the loop detuning and the period of time which elapses from the first maximum of the loop detuning until the end of the period when the preset response value is exceeded, are set in relationship to one another or each individually to the total period of time (tp) during which the loop detuning exceeds the preset response value.

3. A method as claimed in Claim 2, characterised in that if the ratio of the time (tₓ) from the exceeding of the preset response value until the first maximum of the loop detuning to the total period of time (tp) in which the loop detuning exceeds the preset response value is greater than substantially 0.55, the presence of a private car (Pkw) is indicated, that if the ratio of the time (tₓ) from the exceeding of the preset response value until the first maximum of the loop detuning to the total period of time (tp) in which the loop detuning exceeds the preset response value lies substantially between 0.3 and 0.55, the presence of a lorry (Lkw) is indicated and/or that if the ratio of the time (tₓ) from the exceeding of the preset response value until the first maximum of the loop detuning to the total period of time (tp) in which the loop detuning exceeds the preset response value is substantially less than 0.3, the presence of a lorry train (Lkz) is indicated.

4. A method as claimed in one of the preceding Claims, characterised in that in order to distinguish between vehicles in border-line cases, the degree of loop detuning is additionally evaluated as a measure of the ground clearance.

5. A method as claimed in one of the preceding Claims, characterised in that in order to determine the speed (v) of a vehicle, the ratio is obtained of a fixed longitudinal reference quantity and the time (tₓ) from first exceeding the preset response value until the first maximum of the loop detuning.

6. A method as claimed in one of the preceding Claims, characterised in that, in order to determine the speed (v) of a vehicle, the ratio is obtained of a longitudinal reference quantity, which represents an average value for the type of vehicle determined, and either the time (tₓ) from first exceeding of the preset response value until the first maximum of the loop detuning or the total period of time (tp) in which the loop detuning exceeds a preset response value.

7. A method as claimed in Claim 6, characterised in that as soon as the distance in time between successive vehicles drops below a predetermined value, only the speed of the vehicles in that category or those categories, the lengths of which according to experience, show relatively the least deviations within the vehicle category in question, is indicated as a speed for all the vehicles.

8. A method as claimed in Claim 7, characterised in that the predetermined distance value is altered depending on a or the mean value of a plurality of speeds previously determined.

9. An apparatus for carrying out the method as claimed in one of the preceding Claims, characterised in that a storage circuit (9) is provided as discrimination means, which is filled at a constant rate for one of the periods of time to be compared and is emptied at a constant rate for the other period of time (beginning later), the rates being in the same ratio as the boundary between two types of vehicle to be distinguished and the distinguishing criterion consisting in whether, after the end of the second period of time, the store is already completely emptied or still contains a residual filling.

10. An apparatus as claimed in Claim 9, characterised in that the store (9) consists of an electrical capacitor which is charged and discharged with currents corresponding to the rates and a following voltage discriminator circuit (11) indicates the presence of a residual charge.

## Revendications

1. Procédé pour distinguer des véhicules de différentes catégories de construction dans le trafic routier au moyen d'une unique boucle d'induction (1) noyée dans la chaussée, par analyse du désaccord de boucle (ΔL) qui excède une valeur de réponse prédéterminée, caractérisé en ce que la position temporelle relative (tₓ ; tp-,) du premier maximum du désaccord de boucle atteint lors du passage d'un véhicule, par rapport au début et à la fin de la durée totale (tp) pendant laquelle la valeur de réponse prédéterminée est dépassée, est mesurée quantitativement et utilisée comme crtière de distinction.

2. Procédé selon la revendication 1, caractérisé en ce qu'on calcule le rapport entre le temps (tₓ) qui s'écoule depuis le franchissement de la valeur de réponse prédéterminée jusqu'au premier maximum du désaccord de boucle et le temps qui s'écoule jusqu'à la fin du temps pendant lequel la valeur de réponse prédéterminée est dépassée, ou qu'on calcule le rapport individuel entre ce temps (t,J et la durée totale (tp) pendant laquelle le désaccord de boucle excède la valeur de réponse prédéterminée.

3. Procédé selon la revendication 2, caractérisé en ce que, lorsque le rapport entre le temps (tₓ) qui s'écoule depuis le franchissement de la valeur de réponse prédéterminée jusqu'au premier maximum de désaccord de boucle, et la durée totale (tp) pendant laquelle le désaccord de boucle excède la valeur de réponse prédéterminée, est sensiblement plus grand que 0,55, la présence d'un véhicule privé est indiquée, en ce que, lorsque le rapport entre le temps (tₓ) qui s'écoule depuis le franchissement de la valeur de réponse prédéterminée jusqu'au premier maximum du désaccord de boucle et la durée totale (tp) pendant laquelle le désaccord de boucle excède la valeur de réponse prédéterminée se trouve sensiblement entre 0,3 et 0,55, la présence d'un camion est indiquée et/ou en ce que, lorsque le rapport entre le temps (tₓ) qui s'écoule depuis le franchissement de la valeur de réponse prédéterminée jusqu'au premier maximum du désaccord de boucle et la durée totale (tp) pendant laquelle le désaccord de boucle excède la valeur de réponse prédéterminée est sensiblement inférieur à 0,3, la présence d'un ensemble routier est indiquée.

4. Procédé selon l'une quelconque des revendications 1 à 3, caractérisé en ce que, pour différencier des véhicules situés dans les régions limites, on analyse en supplément le degré du désaccord de boucle en qualité de mesure de la garde au sol.

5. Procédé selon l'une des revendications précédentes, caractérisé en ce que, pour mesurer la vitesse (v) d'un véhicule, on calcule le rapport entre une grandeur de référence de longueur fixe et le temps (tₓ) qui s'écoule depuis le franchissement de la valeur de réponse prédéterminée jusqu'au premier maximum du désaccord de boucle.

6. Procédé selon l'une des revendications précédentes, caractérisé en ce que, pour mesurer la vitesse (v) d'un véhicule, on calcule le rapport entre une grandeur de référence de longueur, qui représente une valeur moyenne pour la catégorie de véhicules mesurée, et le temps (tₓ) qui s'écoule depuis le franchissement de la valeur de réponse prédéterminée jusqu'au premier maximum du désaccord de boucle, ou à la durée totale (tp) pendant laquelle le désaccord de boucle excède une valeur de réponse prédéterminée.

7. Procédé selon la revendication 6, caractérisé en ce que, dès que l'écart temporel entre véhicules successifs devient inférieur à une valeur prédéterminée, la vitesse des véhicules de la catégorie ou des catégories dont, selon l'expérience, les longueurs présentent les plus faibles écarts à l'intérieur de la catégorie de véhicules considérée, est seule indiquée, en qualité de vitesse pour tous les véhicules.

8. Procédé selon la revendication 7, caractérisé en ce que la valeur d'écart prédéterminé est modifiée en fonction d'une vitesse mesurée ou de la valeur moyenne de plusieurs vitesses mesurées antérieurement.

9. Dispositif pour la mise en oeuvre du procédé selon l'une des revendications précédentes, caractérisé en ce qu'il y est prévu, comme moyens de discrimination, un circuit mémoire (9) qui est rempli à une intensité constante pour l'une des durées à mettre en rapport et est vidé à une intensité constante pour l'autre durée (qui commence plus tard), cependant que les intensités se comportent comme le rapport qui constitue la limite entre deux catégories de véhicules à indiquer et le critère de distinction consiste dans le fait qu'après la fin de la deuxième durée, soit la mémoire est déjà entièrement vidée, soit elle contient encore un remplissage résiduel.

10. Dispositif selon la revendication 9, caractérisé en ce que la mémoire (9) est constituée par un condensateur électrique qui est chargé ou déchargé à des intensités de courant correspondant aux intensités et qu'un circuit discriminateur de tension (11) placé en aval indique la présence d'une charge résiduelle.
